# EUROPÄISCHE PATENTSCHRIFT

(11) **EP 2 944 245 B1**
(45) Veröffentlichungstag und Bekanntmachung des Hinweises auf die Patenterteilung: **15.02.2017**
(21) Anmeldenummer: 15166371.3
(22) Anmeldetag: 05.05.2015
(51) Int. Cl.: A47L 9/04, A47L 9/28, A47L 9/30

(54) **BODENPFLEGEGERÄT**
FLOOR CLEANING DEVICE
APPAREIL D'ENTRETIEN DU SOL

(30) Priorität: 06.05.2014 DE 102014006682; 05.07.2014 DE 102014010098
(43) Veröffentlichungstag der Anmeldung: 18.11.2015
(73) Patentinhaber: Stein & Co. GmbH, 42553 Velbert (DE)
(72) Erfinder: Stein, Thomas, 42553 Velbert (DE); Boll, Hartmut, 42555 Velbert (DE)
(74) Vertreter: Marschall, Stefan

(56) Entgegenhaltungen:
- EP-A1- 0 394 641
- WO-A1-99/29223
- DE-A1- 10 304 579

## Beschreibung

Die Erfindung bezieht sich auf ein Bodenpflegegerät als Bürststaubsauger mit einem dem Boden zugewandten Bürstvorsatz zur Aufnahme einer angetriebenen Bürstwalze mit einer Überlastsicherung, wobei der Bürstvorsatz über ein verschwenkbares Verbindungselement als Anschlussstutzen für ein aufsetzbares Filtergehäuse mit einer Handhabe als Handgriff über korrespondierende Anschlüsse verbindbar ist und der Bürstvorsatz mindestens einen elektrischen Motor für ein Sauggebläse sowie zum Antrieb der Bürstwalze aufweist und der Bürstwalze eine Einheit zur Drehmomenterfassung zugeordnet ist und eine Sicherheitsabschaltung über eine auslösbare Schalteinheit oberhalb einer Drehmomentschwelle durch Überlast erfolgt.

Es ist bekannt, Sicherheitsvorrichtungen für Bürststaubsauger auszubilden, die bei Überlast und Blockieren der angetriebenen Bürstenwalze eine mechanische oder elektronische Entkopplung durchführen. Hierbei ist vorgesehen, entweder durch Rutschen eines kraftschlüssig angeordneten Riemen zum Antrieb durch eine eingebaute Rutsch- oder Ratschenkupplung mit einer Steuerung, die die Leistung des Antriebs überwacht, eine elektronische Abschaltung vorzunehmen oder eine elektronische Abschaltung über eine Drehmomentmessung und - auswertung durch Mikrocontroller mit anschließender elektronisch ausgelöster Abschaltung des elektrischen Antriebs vorzunehmen. Insbesondere bei Geräten mit nur einem Motor für Gebläse und Bürstenantrieb ist dieses nur sehr aufwendig und kostenintensiv zu lösen, um eine lange Standfestigkeit und Betriebssicherheit zu gewährleisten. Druckschriftlicher Stand der Technik ist in der US 5 056 175 A der Anmelderin, in der US 5 555 962 A, der EP 0 394 641 A1, der WO 99/29223 A1 und in der DE 10 304 579 A1 gezeigt.

Die Aufgabe der Erfindung ist es, eine mechanische Drehmomenterfassung eines Motors für gattungsgemäße Bürststaubsauger zu verbessern, um einen zugeordneten Auslösemechanismus zu betätigen und eine gute Funktionsfähigkeit zu gewährleisten.

Die Lösung dieser Aufgabe erfolgt erfindungsgemäß dadurch, dass die Einheit zur Drehmomenterfassung durch eine Antriebsscheibe gebildet und auf einer Welle drehbar gelagert ist, wobei die Welle ein drehfestes Abtriebselement zur Bürstwalze aufweist und die Antriebsscheibe über eine Drehfeder mit einer Kupplungsscheibe gekoppelt ist, die axial auf der Welle verschiebbar und über Mitnehmer mit der Welle drehbar gekoppelt ist, wobei an der Antriebsscheibe Rampen gebildet sind, die oberhalb einer Drehmomentschwelle die Kupplungsscheibe mit korrespondierenden Rampen durch relative Verdrehung axial verstellen, und durch die Stellbewegung über ein korrespondierendes Schaltelement einer Schaltungsanordnung eine Sicherheitsabschaltung steuerbar ist.

Hierdurch wird eine kompakte, verschleißarme Einheit zur mechanischen Drehmomenterfassung und Steuerung von Schaltelementen geschaffen. Dabei wird durch die Drehfeder gleichzeitig eine Dämpfung insbesondere für die Riementriebe des Systems durchgeführt, um Stoßbelastungen auszugleichen. Zusätzlich werden Zeitverzögerungen für die Stellbewegung der Kupplungsscheibe ermöglicht, um Drehmomentenspitzen auszugleichen.

Hierbei ist vorgesehen, dass die Schaltungsanordnung als elektrischer Schalter, Reed-Kontakt, Lichtschranke oder mechanischer federgespannter Schalter zur Abschaltung des Motors angeordnet ist.

Eine einfache Lösung einer Schaltungsanordnung besteht darin, dass ein mit der Kupplungsscheibe koppelbares Auslöseelement durch eine drehbar koaxial auf der Welle angeordnete Wirbelstromscheibe gebildet ist, die mit zugeordneten Magneten eine Kraft vom drehenden System auf ein ortsfest angeordnetes Schaltelement überträgt und einen Schaltvorgang zur Sicherheitsabschaltung des Motors auslöst.

Eine kompakte Ausbildung wird dadurch geschaffen, dass die Antriebsscheibe eine tassenförmige Aufnahme für die Drehfeder, Kupplungsscheibe mit Mitnehmer und die Rampen aufweist.

Ferner wird vorgeschlagen, dass die Kupplungsscheibe einen Ansatz aufweist, der stirnseitige Rampen trägt und ein axial ausgerichtetes Langloch zur Aufnahme des Mitnehmers als Stift zur Kopplung mit der Welle aufweist.

Zur Erhöhung einer Kippsicherung der Antriebsscheibe ist vorgesehen, dass die Antriebsscheibe zusätzlich auf dem Ansatz der Kupplungsscheibe unter Zwischenschaltung zugeordneter Buchsen rotarisch und axial verschiebbar gelagert ist.

Zur Verbesserung der Funktionssicherheit wird vorgeschlagen, dass die verschiebbare Kupplungsscheibe eine Rückstellfeder als Gegenkraft zum Rampenaufstieg zugeordnet ist.

In der Zeichnung ist ein Ausführungsbeispiel der Erfindung schematisch dargestellt. Es zeigen:
- Fig. 1: einen Bürststaubsauger mit einem Bürstvorsatz und einem aufgesetzten Filtergehäuse,
- Fig. 2: eine Schnittdarstellung einer Einheit zur Drehmomenterfassung mit einer Schalteinrichtung,
- Fig. 3: eine schaubildliche Darstellung der Einheit zur Drehmomenterfassung entsprechend Fig. 2,
- Fig. 4: eine perspektivische Darstellung einer Kupplungsscheibe mit Drehfeder auf der Welle mit einem Langloch im Ansatz für den Mitnehmer zur Wellenkopplung,
- Fig. 5: einen Bürstvorsatz in perspektivischer Darstellung mit einer Einheit zur Drehmomenterfassung und Schaltelementen und
- Fig. 6: eine Seitenansicht einer Wirbelstromscheibe mit zugeordnetem Schwenkhebel als Schaltelement.

Bei einem dargestellten Bürststaubsauger ist ein Bürstvorsatz 1 über ein schwenkbares Verbindungselement 3 als Anschlussstutzen mit einem aufsetzbaren Filtergehäuse 2 verbunden. Der Bürstvorsatz 1 besitzt einen nicht näher dargestellten elektrischen Antrieb mit einem Antriebsritzel 4 für eine Bürstwalze 5 über einen Antriebsstrang 6, 7 und gleichzeitig für ein ebenfalls nicht näher dargestelltes Sauggebläse. Im Antriebsstrang 7 zur bzw. für die Bürstwalze 5 ist eine Rutschkupplung in herkömmlicher Weise angeordnet.

Im Antriebsstrang 6, 7 ist eine mitdrehende Antriebsscheibe 8 einer Einheit 9 zur mechanischen Drehmomenterfassung auf einer Welle 13 angeordnet. Hierbei ist bei Überschreiten einer Drehmomentschwelle durch Überlast durch ein einschaltbares bzw. ausfahrbares Kupplungselement 10 als Scheibenelement der Einheit 9 zur Drehmomenterfassung ein zugeordneter Rotationsköper als Wirbelstromscheibe 11 beaufschlagbar. Die Wirbelstromscheibe 11 ist über ein Lager 12 konzentrisch auf der Welle 13 mit der Antriebsscheibe 8 und dem angetriebenen Kupplungselement 10 der Einheit 9 zur Drehmomenterfassung über eine Kontaktfläche als schlupfarme Verbindung koppelbar.

Zur Durchführung eines Schaltvorganges ist ein beweglicher Träger als ortsfest gelagerter schwenkbarer Hebel 14 parallel der Wirbelstromscheibe 11 zugeordnet, der zur Ausbildung eines Wirbelstroms einen Magneten 15 im außenliegenden Bereich trägt.
Hierbei verläuft die Rotationsbahn des Hebels 14 sowie die Rotationsebene der Wirbelstromscheibe 11 annähernd parallel.

Beim Überschreiten der Drehmomentschwelle wird somit die Wirbelstromscheibe 11 über das Kupplungselement 10 angetrieben. Dabei wird durch vom erzeugten Wirbelstrom gebildeten Magnetfeld über den am Hebel 14 angeordneten Magneten 15 eine Kraft auf den verschwenkbaren Hebel 14 ausgeübt, der somit verschwenkt wird und durch einen verbundenen Auslösearm 16 wird über eine Auslösemechanik 17 ein Schalter 18 zur Abschaltung des Antriebs 4 betätigt.

In dieser Ausführung wird die in dem Antriebsstrang 6, 7 eingeschaltete Einheit 9 zur Drehmomenterfassung mit einem Untersetzungsgetriebe kombiniert. Die Welle 13 besitzt dabei ein drehfest mit ihr verbundenes Abtriebselement 28 für bzw. zur Bürstwalze 5.

Zur Bildung der Einheit 9 zur Drehmomenterfassung ist die Antriebsscheibe 8 über ein Lager auf der Welle 13 unverschiebbar verdrehbar angeordnet. Die zugeordnete Kupplungsscheibe 10 ist auf der Welle 13 verschiebbar angeordnet und über einen Mitnehmer 19 mit der Welle 13 gekoppelt. Die Kupplungsscheibe 10 besitzt einen in den Bereich eines gebildeten Aufnahmeraumes der Antriebsscheibe 8 eingreifenden Ansatz 22, der durch eine Buchse 20 umhüllt ist und einer Buchse 21 der Antriebsscheibe 8 zugeordnet ist. Der Ansatz 22 besitzt ein in Richtung der Wellenachse angeordnetes Langloch 27, in das der mit der Welle 13 verbundene Mitnehmer 19 in Form eines Stiftes eingreift. Die Antriebsscheibe 8 und die Kupplungsscheibe 10 sind zur Bildung einer Drehmomenterfassung über eine Drehfeder 23 gekoppelt, die jeweils an der Antriebsscheibe 8 und der Kupplungsscheibe 10 festgelegt ist.

Die Verbindung zwischen Antriebsscheibe 8 und Kupplungsscheibe 10 zum Antrieb der Welle 13 erfolgt somit über die Drehfeder 23. Beim Überschreiten einer Drehmomentschwelle kommt es zur Verdrehung der Kupplungsscheibe 10 gegenüber der Antriebsscheibe 8 gegen die Kraft der Drehfeder 23.

Die Antriebsscheibe 8 und die Kupplungsscheibe 10 besitzen zugeordnete Rampen 24, 25, die die verschiebbare Kupplungsscheibe 10 durch Verdrehen zueinander beim Überschreiten der Drehmomentschwelle nach außen gegen die Kraft einer zugeordneten Rückstellfeder 26 verschieben und die nach einem Schaltvorgang die Kupplungsscheibe 10 in ihre Ausgangslage zurückbringen.

Durch die Stellbewegung der Kupplungsscheibe 10 nach außen ist dann eine korrespondierende Auslösemechanik 17 mit einem Schalter 18 zum Abschalten eines angetriebenen Antriebsritzels 4 durchführbar. In diesem Fall wird die vorgenannte Abschaltung über einen Auslösearm 16 eines verschwenkbaren Hebels 14 durch die koppelbare Wirbelstromscheibe 11 vorgenommen. Selbstverständlich ist durch die Stellbewegung der Kupplungsscheibe 10 auch jede andere Schaltung auslösbar.

Offenbart ist ein Bodenpflegegerät als Bürststaubsauger, mit einem dem Boden zugewandten Bürstvorsatz zur Aufnahme einer angetriebenen Bürstwalze mit einer Überlastsicherung, wobei auf einer Welle eine Antriebsscheibde drehbar gelagert ist und die Welle ein drehfestes Abtriebselement zur Bürstwalze aufweist, und die Antriebsscheibe über eine Drehfeder mit einer Kupplungsscheibe gekoppelt ist, die axial auf der Welle verschiebbar und über Mitnehmer mit der Welle drehfest gekoppelt ist, sowie an der Antriebsscheibe Rampen gebildet sind, die oberhalb einer Drehmomentschwelle die Kupplungsscheibe mit korrespondierenden Rampen durch relative Verdrehung axial verstellen, und durch die Stellbewegung über ein korrespondierendes Schaltelement einer Schaltungsanordnung eine Sicherheitsabschaltung steuerbar ist.

## Patentansprüche

1. Bodenpflegegerät als Bürststaubsauger, mit einem dem Boden zugewandten Bürstvorsatz (1) zur Aufnahme einer angetriebenen Bürstwalze (5) mit einer Überlastsicherung, wobei der Bürstvorsatz (1) über ein verschwenkbares Verbindungselement als Anschlussstutzen für ein aufsetzbares Filtergehäuse mit einer Handhabe als Handgriff über korrespondierende Anschlüsse verbindbar ist, und wobei der Bürstvorsatz (1) mindestens einen elektrischen Motor für ein Sauggebläse sowie zum Antrieb der Bürstwalze (5) aufweist, der eine Einheit zur Drehmomenterfassung zugeordnet ist, wobei eine Sicherheitsabschaltung über eine auslösbare Schalteinheit oberhalb einer Drehmomentschwelle durch Überlast erfolgt, **dadurch gekennzeichnet, dass** die Einheit (9) zur Drehmomenterfassung durch eine Antriebsscheibe (8) gebildet und auf einer Welle (13) drehbar gelagert ist, wobei die Welle (13) ein drehfestes Abtriebselement (28) zur Bürstwalze (5) aufweist und die Antriebsscheibe (8) über eine Drehfeder (23) mit einer Kupplungsscheibe (10) gekoppelt ist, die axial auf der Welle (13) verschiebbar und über Mitnehmer (19) mit der Welle (13) drehfest gekoppelt ist, sowie an der Antriebsscheibe (8) Rampen (24) gebildet sind, die oberhalb einer Drehmomentschwelle die Kupplungsscheibe (10) mit korrespondierenden Rampen (25) durch relative Verdrehung axial verstellen, und durch die Stellbewegung über ein korrespondierendes Schaltelement (18) einer Schaltungsanordnung (14, 16, 17) eine Sicherheitsabschaltung steuerbar ist.

2. Bodenpflegegerät nach Anspruch 1, **dadurch gekennzeichnet, dass** die Schaltungsanordnung (14, 16, 17) als elektrischer Schalter, Reed-Kontakt, Lichtschranke oder mechanischer federgespannter Schalter zur Abschaltung des Motors angeordnet ist.

3. Bodenpflegegerät nach Anspruch 1 oder 2, **dadurch gekennzeichnet, dass** ein mit der Kupplungsscheibe (10) koppelbares Auslöseelement durch eine drehbar koaxial auf der Welle (13) angeordnete Wirbelstromscheibe (11) gebildet ist, die mit zugeordneten Magneten (15) eine Kraft vom drehenden System auf ein ortsfest angeordnetes Schaltelement (14) überträgt und einen Schaltvorgang zur Sicherheitsabschaltung des Motors auslöst.

4. Bodenpflegegerät nach einem der Ansprüche 1 bis 3, **dadurch gekennzeichnet, dass** die Antriebsscheibe (8) eine tassenförmige Aufnahme für Drehfeder (23), Kupplungsscheibe (10) mit Mitnehmer (19) und die Rampen (24,25) aufweist.

5. Bodenpflegegerät nach einem der Ansprüche 1 bis 4, **dadurch gekennzeichnet, dass** die Kupplungsscheibe (10) einen Ansatz (22) aufweist, der stirnseitige Rampen (25) trägt und ein axial ausgerichtetes Langloch (28) zur Aufnahme des Mitnehmers (19) als Stift zur Kopplung mit der Welle (13) aufweist.

6. Bodenpflegegerät nach einem der Ansprüche 1 bis 5, **dadurch gekennzeichnet, dass** die Antriebsscheibe (8) zusätzlich auf dem Ansatz (22) der Kupplungsscheibe (10) unter Zwischenschaltung zugeordneter Buchsen (20,21) rotatorisch und axial verschiebbar gelagert ist.

7. Bodenpflegegerät nach einem der Ansprüche 1 bis 6, **dadurch gekennzeichnet, dass** der verschiebbaren Kupplungsscheibe (10) eine Rückstellfeder (26) als Gegenkraft zum Rampenaufstieg zugeordnet ist.

## Claims

1. A floor care appliance in the form of a brush vacuum cleaner, comprising a brush set (1) facing the floor for receiving a driven brush roller (5) with an overload protection, wherein the brush set (1) is connectable via a pivotable connecting element in the form of a connecting piece for an attachable filter housing to a handle in the form of a hand grip via corresponding connections, and wherein the brush set (1) has at least one electric motor for a suction fan and as a drive for the brush roller (5) to which is assigned a unit for torque detection, wherein a safety shut-off is carried out via a switching unit that can be triggered by overload above a torque threshold, **characterized in that** the unit (9) for torque detection is formed by a drive disk (8) and is rotatably mounted on a shaft (13), wherein the shaft (13) has a rotationally fixed output element (28) to the brush roller (5), and the drive disk (8) is coupled via a torsion spring (23) to a coupling disk (10) which is displaceable axially on the shaft (13) and is coupled in a rotationally fixed manner to the shaft (13) via drivers (19), and ramps (24) are formed on the drive disk (8), which ramps, above a torque threshold, axially adjust the coupling disk (10) with corresponding ramps (25) by relative twisting, and a safety shut-off can be controlled via the adjusting movement via a corresponding switching element (18) of a switching arrangement (14, 16, 17).

2. The floor care appliance according to claim 1, **characterized in that** the switching arrangement (14, 16, 17) is arranged in the form of an electric switch, a reed contact, light barrier or mechanical springloaded switch for switching off the motor.

3. The floor care appliance according to claim 1 or 2, **characterized in that** a trigger element that can be coupled to the coupling disk (10) is formed by an eddy current disk (11) which is arranged coaxially and rotatably on the shaft (13) and which, by means of associated magnets (15), transmits a force from the rotating system to a stationarily arranged switching element (14) and triggers a switching operation for a safety shut-off of the motor.

4. The floor care appliance according to any one of claims 1 to 3, **characterized in that** the drive disk (8) has a cup-shaped receptacle for a torsion spring (23), a coupling disk (10) with drivers (19) and the ramps (24, 25).

5. The floor care appliance according to any one of claims 1 to 4, **characterized in that** the coupling disk (10) has an attachment (22) that carries ramps (25) on the front side and has an axially oriented oblong hole (28) for receiving the driver (19) in the form of a pin for coupling to the shaft (13).

6. The floor care appliance according to any one of claims 1 to 5, **characterized in that** the drive disk (8) is additionally mounted on the attachment (22) of the coupling disk (10) in a rotationally and axially displaceable manner through interposition of associated bushes (20, 21).

7. The floor care appliance according to any one of claims 1 to 6, **characterized in that** the movable coupling disk (10) is provided with an associated return spring (26) as a counterforce to the ramp rise.

## Revendications

1. Appareil d'entretien des sols, sous la forme d'un aspirateur à brosse, avec un adaptateur pour brosse (1) faisant face au sol, destiné à recevoir une brosse cylindrique (5) entraînée, avec une protection contre les surcharges, l'adaptateur pour brosse (1) pouvant être assemblé par l'intermédiaire d'un élément d'assemblage pivotant, en tant que tubulure de raccordement pour une cartouche filtrante qui peut être montée, avec une manette faisant office de poignée, par l'intermédiaire de raccords correspondants et l'adaptateur pour brosse (1) comportant au moins un moteur électrique pour un ventilateur aspirant, ainsi que pour l'entraînement de la brosse cylindrique (5) à laquelle est associée une unité de détection du couple de rotation, une coupure de sécurité s'effectuant par surcharge, par l'intermédiaire d'une unité de commutation déclenchable au-dessus d'un couple de rotation seuil, **caractérisé en ce que** l'unité (9) de détection du couple de rotation est formé par un disque d'entraînement (8) et est logée de manière rotative sur un arbre (13), l'arbre (13) comportant un élément de sortie (28) solidaire en rotation vers la brosse cylindrique (5) et le disque d'entraînement (8) étant couplé par l'intermédiaire d'un ressort de torsion (23) avec un disque d'accouplement (10) qui est couplé en étant déplaçable en direction axiale sur l'arbre (13) et de manière solidaire en rotation par l'intermédiaire d'entraîneurs (19) avec l'arbre (13) et sur le disque d'entraînement (8) étant formées des rampes (24), qui au-delà d'un couple de rotation seuil ajustent le disque d'accouplement (10) avec des rampes (25) correspondantes par rotation relative en direction axiale, et une coupure de sécurité pouvant être commandée par le mouvement d'ajustage par l'intermédiaire d'un élément de commutation (18) correspondant d'un agencement de circuits (14, 16, 17).

2. Appareil d'entretien des sols selon la revendication 1, **caractérisé en ce que** l'agencement de circuits (14, 16, 17) est placé sous la forme d'un interrupteur électrique, d'un contact Reed, d'une barrière lumineuse ou d'un interrupteur mécanique tendu par ressort pour la coupure du moteur.

3. Appareil d'entretien des sols selon la revendication 1 ou 2, **caractérisé en ce qu'**un élément de déclenchement pouvant être couplé avec le disque d'accouplement (10) est formé par un disque à courant de Foucault (11) placé de manière rotative, coaxiale sur l'arbre (13) qui avec des aimants associés (15) transmet une force du système en rotation sur un élément de commutation (14) placé de manière stationnaire et déclenche un processus de commutation pour la coupure de sécurité du moteur.

4. Appareil d'entretien des sols selon l'une quelconque des revendications 1 à 3, **caractérisé en ce que** le disque d'entraînement (8) comporte un réceptacle en forme de tasse pour le ressort de torsion (23), le disque d'accouplement (10) avec entraîneur (19) et les rampes (24, 25).

5. Appareil d'entretien des sols selon l'une quelconque des revendications 1 à 4, **caractérisé en ce que** le disque d'accouplement (10) comporte un téton (22) qui porte des rampes (25) frontales et qui comporte un trou oblong (28) orienté en direction axiale, destiné à recevoir l'entraîneur (19) en tant que tige pour l'accouplement avec l'arbre (13).

6. Appareil d'entretien selon l'une quelconque des revendications 1 à 5, **caractérisé en ce qu'**en supplément, le disque d'accouplement (8) est logé de manière rotative et déplaçable en direction axiale sur le téton (22) du disque d'accouplement (10), sous interposition de douilles (20, 21) associées.

7. Appareil d'entretien des sols selon l'une quelconque des revendications 1 à 6, **caractérisé en ce qu'**au disque d'accouplement (10) déplaçable est associé un ressort de rappel (26) en tant que force antagoniste à la montée de la rampe.
